# EUROPÄISCHE PATENTSCHRIFT

(11) **EP 1 540 761 B1**
(45) Veröffentlichungstag und Bekanntmachung des Hinweises auf die Patenterteilung: **02.06.2010**
(21) Anmeldenummer: 03798046.3
(22) Anmeldetag: 30.07.2003
(51) Int. Cl.: H01P 1/208

(54) **HOHLLEITERFILTER**
WAVEGUIDE FILTER
FILTRE DE GUIDE D'ONDES

(30) Priorität: 20.09.2002 DE 10243670
(43) Veröffentlichungstag der Anmeldung: 15.06.2005
(73) Patentinhaber: EADS Deutschland GmbH, 85521 Ottobrunn (DE)
(72) Erfinder: MÜLLER, Thomas, Johannes, 89155 Erbach-Bach (DE); BÄRTELE, Marcus, 89077 Ulm (DE)
(74) Vertreter: Meel, Thomas
(86) Internationale Anmeldenummer: PCT/DE2003/002552
(87) Internationale Veröffentlichungsnummer: WO 2004/030140

(56) Entgegenhaltungen:
- EP-A- 0 500 949
- DE-A- 19 757 892
- US-A- 2 463 472
- PATENT ABSTRACTS OF JAPAN vol. 2002, no. 08, 5. August 2002 (2002-08-05) -& JP 2002 111312 A (HITACHI KOKUSAI ELECTRIC INC), 12. April 2002 (2002-04-12)
- KINAYMAN N ET AL: "A NOVEL SURFACE-MOUNTABLE MILLIMETER-WAVE BANDPASS FILTER" IEEE MICROWAVE AND WIRELESS COMPONENTS LETTERS, IEEE SERVICE CENTER, PISCATAWAY, NJ, US, Bd. 12, Nr. 3, März 2002 (2002-03), Seiten 76-78, XP001102264 ISSN: 1531-1309

## Beschreibung

Die Erfindung betrifft ein Hohlleiterfilter gemäß Patentanspruch 1.

Hohlleiterfilter sind gängige Bauelemente in der Mikro- und Millimeterwellentechnik. Dieser Filtertyp besitzt üblicherweise relativ hohe Resonatorgüten und geringe elektrische Toleranzen für den Durchlass- und Sperrbereich. Hohlleiterfilter zeichnen sich durch hohe Sperrdämpfungen und geringe Durchgangsdämpfung aus. Hohlleiterfilter werden vorzugsweise dort eingesetzt, wo aufgrund hoher Anforderungen an die elektrische Toleranzgenauigkeit und Güte die Verwendung planarer Filter nicht mehr möglich ist.

Aus DE 197 57 892 A1 ist eine Anordnung zur frequenzselektiven Unterdrückung von Hochfrequenzsignalen bekannt. Die Anordnung umfaßt dabei eine Trägerplatte mit einer ersten und zweiten Substratfläche mit jeweils einem Koppelanschluß sowie mit einer elektrisch leitfähigen Platte. Eine über die Trägerplatte angeordnete Haube bildet mit der elektrisch leitfähigen Platte eine Hohlkammer, welche als Hohlraumresonator wirkt. Der Hohlraumresonator wirkt als Hochpaß, wodurch nur solche Frequenzen ausbreitungsfähig existent sind, welche größer als eine durch die geometrischen Abmessungen des Hohlraumresonators bestimmte Grenzfrequenz sind.

Ein weiteres bekanntes Filter ist aus US 6,236,291 B1 bekannt. Auf der Oberseite eines auf der Unterseite komplett metallisch beschichteten Substrats ist ein Gehäuse angeordnet, welches mit der Oberseite des Substrats einen Hohlraum bildet. In diesem Hohlraum ist eine dielektrische Platte angeordnet, welche als dielektrisches Filter wirkt.

In Fig. 1 ist eine weitere mögliche Anordnung dargestellt. Die Darstellung zeigt die Integration eines Hohlleiterfilters in eine planare Schaltung gemäß dem Stand der Technik. Die Anordnung umfaßt ein Substrat S, das auf der Oberseite eine erste Streifenleitung ML1 und eine zweite Streifenleitung ML2, z.B. eine Mikrostreifenleitung aufweist. Die erste Streifenleitung ML1 dient dabei der Einkopplung der transportierten elektromagnetischen Welle in das Hohlleiterfilter HF und die zweite Streifenleitung ML2 dient der Auskopplung der Welle aus dem Hohlleiterfilter HF. Zur Ein-/Auskopplung des Signals von der Streifenleitung sind an beiden Enden des Filters Ein- und Auskoppelstellen vorhanden, um das Signal von der auf der Streifenleitung ausbreitungsfähigen Mode in die in dem Filter ausbreitungsfähige Hohlleitermode zu überführen und umgekehrt.

Diese Koppelstellen werden an beiden Enden des Filters aus den Streifenleitungen ML1, ML2, dem Substrat S, der Schirmkappe SC, den Durchkontaktierungen (Via-Holes) VH, der Rückseitenmasse RM und der Trägerplatte TP mit der Durchbrechung DB gebildet.

Die Streifenleitungen ML1, ML2 enden jeweils unterhalb einer Schirmkappe SC, welche dazu dient, eine Abstrahlung der elektromagnetischen Welle in die Umgebung zu verhindern. Auf der Unterseite des Substrats S befindet sich eine Rückseitenmetallisierung RM, welche im Bereich der Schirmkappe eine Durchbrechung DB aufweist. An der Unterseite des Substrats ist eine metallische Trägerplatte TP angeordnet, welche im Bereich der Schirmkappe ebenfalls eine Unterbrechung DB aufweist, so dass die beiden Durchbrechungen in der Rückseitenmetallisierung des Substrats und der Trägerplatte TP miteinander fluchten. Auf diese Trägerplatte TP ist das Hohlleiterfilter HF aufgeschraubt, wobei die Öffnungen des Hohlleiterfilters jeweils mit den Durchbrechungen DB verbunden sind.

Eine elektromagnetische Welle gelangt von der ersten Streifenleitung ML1 durch das Substrat S und die Durchbrechung DB in das Hohlleiterfilter HF. Vom Hohlleiterfilter HF gelangt die elektromagnetische Welle dann durch die Durchbrechungen DB zu der zweiten Streifenleitung ML2.

Ein Nachteil bei der Integration eines herkömmlichen Hohlleiterfilters in eine Streifenleitungsumgebung (z.B. in gedruckten Schaltungen oder Leiterkarten) sind die damit verbundenen hohen Kosten, die bisher eine breite Anwendung dieses Prinzips verhindern. Kostentreiber an dieser Stelle sind die hohe Anzahl an Fertigungsschritten und Komponenten und die notwendige Montage von Bauteilen auf Vorder- und Rückseite des Substrats.

Der Hohlleiterübergang erfordert eine präzise gefertigte mechanisch genau positionierte Schirmkappe SC. Die Metallisierungen auf dem Substrat S müssen beidseitig mit einem geringen Versatz zwischen den Leiterbahnbildern auf Unter- und Oberseite strukturiert werden. Die Durchbrechung DB in der Trägerplatte ist in einem zusätzlichen Fertigungsschritt herzustellen. Das Substrat S ist leitfähig und positionsgenau mit der Trägerplatte TP zu verbinden. Eine als separates Bauteil herzustellende Schirmkappe ist leitfähig und positionsgenau auf das Substrat S aufzubringen.

Das Hohlleiterfilter HF besteht üblicherweise aus zwei separat herzustellenden Teilen (Hohlleiterfilterunterteil mit drei Seitenwänden des Hohlleiterfilters und Deckelteil als vierte Seitenwand des Hohlleiterfilters) die zunächst gefügt werden müssen. Anschließend muss das gefügte Filter positionsgenau an der Unterseite der Trägerplatte befestigt werden.

Weitere Nachteile ergeben sich daraus, dass das Hohlleiterfilter üblicherweise mehrere Bauteile (Schirmkappe, Trägerplatte, Hohlleiterfilter) umfasst und dass diese Art der Implementierung einen hohen Raumbedarf aufweist.

Ein Hohlleiterfilter ist z.B. auch aus JP 2002 111312 A, als nächstliegender Stand der Technik, oder aus Kinayman et al. "A novel surface-mountable millimeter-wave bandpass filter" IEEE Microwave and Wireless Components Letters, IEEE Service Center, Piscatawa, NJ, US, Bd. 12, Nr. 3, März 2002, Seiten 76-78 bekannt.

US 2,463,472 beschreibt einen Hohlraumresonator, welcher auf eine Kristalplatte aufgebracht ist. Die Verbindung zwischen dem Resonator und der Platte erfolgt mittels eines Steges am Resonator.

EP 0 500 949 A1 beschreibt eine Anordnung eines zylindrischen Hohlleiters. Der Hohlleiter ist gebildet aus einem Metallkörper mit einem zylindrischen Bohrloch und einer Kurzschlussplatte, welche das Bohrloch abdeckt. Der Metallkörper weist einen Steg auf, welcher konzentrisch um das Bohrloch verläuft.

Es ist Aufgabe der Erfindung, ein Hohlleiterfilter zu schaffen, welches einfach, kostengünstig, raumsparend und mit einer guten elektrischen Verbindung an eine Leiterplatte adaptiert werden kann.

Diese Aufgabe wird mit dem Hohlleiterfilter gemäß den Merkmalen des Patentanspruchs 1 gelöst. Vorteilhafte Ausführungen des erfindungsgemäßen Hohlleiterfilters sind Gegenstand von Unteransprüchen.

Ein Vorteil der Erfindung ist, dass das erfindungsgemäße Hohlleiterfilter im Wesentlichen aus einem einzigen, einfach und kostengünstig herzustellenden Bauteil besteht, welches auf der Oberseite eines entsprechend vorstrukturierten Substrats aufgebracht ist. Das Hohlleiterfilter wird dabei nicht durch das Bauteil oder das Substrat an sich gebildet, sondern erst durch die erfindungsgemäße Anordnung beider Elemente zueinander.

Das Bauteil kann vorteilhaft als SMD-(surface mounted device)-Bauteil ausgeführt sein. Üblicherweise sind eine Vielzahl der auf einer Leiterkarte verwendeten Bauteile SMD-Bauteile. Das erfindungsgemäße SMD-Bauteil des Hohlleiterfilters kann zweckmäßig in den Fertigungsprozess einbezogen werden. Die Montage der Baugruppe kann von nur einer Seite aus durchgeführt werden. Hierdurch entstehen weitere Vorteile hinsichtlich Fertigungskosten- und zeit.

Das Bauteil, auch als Filteroberteil bezeichnet, besitzt vorteilhaft eine leitfähige Oberfläche und kann z.B. aus Metall oder metallisiertem Kunststoff hergestellt sein, wobei bei letzterem weitere Vorteile hinsichtlich Herstellungskosten und Gewicht entstehen.

Das Filteroberteil ist mit dem Substrat vorteilhaft leitend verbunden, insbesondere ist das Filteroberteil mit dem Substrat verlötet oder leitend verklebt.

In einer vorteilhaften Ausführung der Erfindung weist das Filteroberteil auf der, der Oberseite des Substrats (also der Seite des Substrat, an der das Filteroberteil befestigt ist) gegenüberliegenden Seitenwand eine Struktur auf. Diese Struktur ist dabei je nach den gewünschten Filtereigenschaften des Hohlleiterfilters vorgebbar. Der Querschnitt des Hohlleiterfilters ist vorteilhaft entsprechend des zu filternden Hochfrequenzsignals zu wählen.

Die Erfindung sowie weitere vorteilhafte Ausführungen werden im folgenden anhand von Zeichnungen näher erläutert. Es zeigen:
- Fig. 1: einen an ein Substrat angebrachten Hohlleiterfilter gemäß dem Stand der Technik,
- Fig. 2: in Draufsicht das Filteroberteil mit strukturierter Innenoberfläche eines Hohlleiterfilters gemäss der Erfindung
- Fig. 3: im Längsschnitt das Filteroberteil entlang der Schnittline A-A' gemäß Fig. 2
- Fig. 4: in Draufsicht die metallisierte Schicht auf der Oberseite des Substrats,
- Fig. 5: einen Querschnitt einer erfindungsgemäßen Anordnung eines Hohlleiterfilters umfassend Substrat und Filteroberteil entlang der Schnittlinie B-B' gemäß Fig. 2 und Fig. 4.

Fig. 2 zeigt in Draufsicht das Filteroberteil mit strukturierter Innenoberfläche. Das Filteroberteil FB weist an seinen gegenüberliegenden Enden jeweils eine Öffnung OZ auf, durch welche die Mikrostreifenleitungen (vgl. Fig. 4 und Fig. 5) in das Hohlleiterfilter geführt werden. Das Filteroberteil FB ist im Wesentlichen u-förmig (vgl. Fig. 3) und weist im Innern eine Struktur SK auf. Die Struktur SK ist dabei vorteilhaft entsprechend der gewünschten Filtereigenschaften des Hohlleiterfilters gewählt.

Durch Fertigungsverfahren wie Fräsen oder Kunststoffspritzguß ist es möglich, mechanisch sehr genaue Strukturen SK zu erzeugens, so dass das Hohlleiterfilter entsprechend auch elektrisch nur geringe Toleranzen für die Einkopplung und die Filterfunktion aufweist.

Darüber hinaus weist das Filteroberteil FB erfindungsgemäß einen umlaufenden Steg ST auf (Fig. 2 und Fig. 3). Dieser Steg ST sitzt beim Hohlleiterfilter direkt auf der metallisierten Oberseite des Substrats auf (nicht dargestellt). Dieser Steg ST ist zweckmäßig für das jeweilige, zum Einsatz kommende, Fügeverfahren angepaßt. In dem Zwischenraum, der sich beim Zusammenführen zwischen dem Filteroberteil und dem Substrat ergibt, kann sich das leitfähige Lot oder der leitfähige Kleber verteilen und so eine optimale Verbindung gewährleisten.

Der Steg ST kann zweckmäßig so angepaßt werden, dass z.B. bei dem Fügeverfahren "Löten" die beim Lötvorgang auftretenden Lot-Oberflächenspannungen dazu ausgenutzt werden, dass sich das Bauteil FB während des Lötvorgangs exakt auf der in Fig. 4 dargestellten metallisch strukturierten Schicht positioniert.

Fig. 3 zeigt entlang der Schnittlinie A-A' gemäß Fig. 2 eine Schnittdarstellung des Filteroberteils. In der Darstellung ist das im wesentlich u-förmige Filteroberteil FB mit der innenliegenden Struktur SK gezeigt. Die Struktur SK ist hierbei lediglich beispielhaft dargestellt. Es sind je nach Anwendungsfall selbstverständlich auch andere Strukturformen möglich.

Fig. 4 zeigt in Draufsicht die metallisierte Oberseite des Substrats, auf welches das Filteroberteil zur Bildung des erfindungsgemäßen Hohlleiterfilters aufsetzbar ist. Dabei sind mit ML1, ML2 die Streifenleitungen und mit TM die Metallisierung bezeichnet, die in der erfindungsgemäßen Anordnung eine Wand des Hohlleiterfilters bildet. Die Streifenleitungen ML1, ML2 können z.B. Mikrostreifenleitungen sein und dienen der Ein- und Auskopplung der elektromagnetischen Wellen in das Hohlleiterfilter.

Fig. 5 zeigt in Schnittdarstellung entlang der Schnittlinie B-B' aus Fig. 2 und Fig. 4 die erfindungsgemäße Anordnung für ein Hohlleiterfilter. Das Hohlleiterfilter HF wird dadurch gebildet, dass das in Fig. 2 dargestellte Filteroberteil FB passgenau auf die in Fig. 4 dargestellte metallisierte Oberseite TM des Substrats S aufgebracht ist.

Die auf der Oberseite des Substrats S ausgeführte Streifenleitungen ML1, ML2 führen von außen in den Innenbereich des Hohlleiterfilters HF. Die Metallisierung TM auf der Oberseite des Substrats S bildet die erfindungsgemäße vierte Wand des Hohlleiterfilters HF. Die anderen Seitenwände (nicht dargestellt) des Hohlleiterfilters HF werden durch das Filteroberteil FB gebildet.

## Patentansprüche

1. Hohlleiterfilter gebildet aus einem Substrat (S), welches auf der Oberseite eine strukturierte metallische Schicht (TM) mit einer oder mehreren metallischen Streifenleitungen (ML1, ML2) zur Führung elektromagnetischer Wellen aufweist,
wobei die Struktur der strukturierten metallischen Schicht nach den gewünschten Filtereigenschaften des Hohlleiterfilters vorgebbar ist
und einem Bauteil (FB),
wobei das Bauteil (FB) auf der Oberseite des Substrat (S) aufgebracht ist und wobei eine Seitenwand des Hohlleiterfilters durch die strukturierte metallische Schicht (TM) des Substrats (S) und die übrigen Seitenwände des Hohlleiterfilters durch die zum Substrat (S) zugewandte Innenoberfläche des Bauteils (FB) gebildet werden,
wobei das Hohlleiterfilter Ein- und Auskoppelstellen zur Kopplung der in den Streifenleitungen (ML1, ML2) geführten elektromagnetischen Welle in das Hohlleiterfilter und umgekehrt aufweist und
wobei die auf der Oberseite des Substrats (S) liegende Seitenwand des Bauteils (FB) eine Struktur (SK) aufweist, **dadurch gekennzeichnet, dass**, das Bauteil (FB) einen, entlang der für die entsprechenden Filtereigenschaften vorgebbaren Struktur (SK) verlaufenden Steg (ST) aufweist, welcher auf der strukturierten metallischen Schicht (TM) auf der Oberseite des Substrats (S) aufliegt und welcher eine Erhöhung der Innenränder der Struktur (SK) des Bauteils (FB) darstellt.

2. Hohlleiterfilter nach Anspruch 1, **dadurch gekennzeichnet, dass** das Bauteil (FB) ein SMD-Bauteil ist.

3. Hohlleiterfilter nach einem der vorangehenden Ansprüche, **dadurch gekennzeichnet, dass** der Querschnitt des Bauteils (FB) entsprechend der vorgebbaren Filtereigenschaften des Hohlleiterfilters (HF) gewählt ist.

4. Hohlleiterfilter nach einem der vorangehenden Ansprüche, **dadurch gekennzeichnet, dass** die mindestens eine auf der Oberseite des Substrats vorhandene Streifenleitung (ML1, ML2) in das Hohlleiterfilter hineinragt.

5. Hohlleiterfilter nach einem der vorangehenden Ansprüche, **dadurch gekennzeichnet, dass** das Substrat (S) auf der Unterseite eine Rückseitenmetallisierung (RM) aufweist.

6. Hohlleiterfilter nach einem der vorangehenden Ansprüche, **dadurch gekennzeichnet, dass** das Bauteil (FB) und das Substrat (S) leitend verbunden, insbesondere verlötet oder leitend verklebt sind.

7. Hohlleiterfilter nach einem der vorangehenden Ansprüche, **dadurch gekennzeichnet, dass** das Bauteil (FB) eine leitfähige Oberfläche aufweist.

8. Verwendung eines Hohlleiterfilters nach einem der vorangehenden Ansprüche in einer Sende-/Empfangsanordnung einer Kommunikations- und/oder Radaranwendung

## Claims

1. Waveguide filter formed from a substrate (S) which, on the upper face, has a structured metallic layer (TM) with one or more metallic striplines (ML1, ML2) for carrying electromagnetic waves, wherein the structure of the structured metallic layer can be predetermined in accordance with the desired filter characteristics of the waveguide filter
and having a component (FB)
wherein the component (FB) is fitted to the upper face of the substrate (S) and
wherein side wall of the waveguide filter is formed by the structured metallic layer (TM) on the substrate (S), and the other side walls of the waveguide filter are formed by the inner surface, facing the substrate (S), of the component (FB), wherein the waveguide filter has input and output points for coupling the electromagnetic wave that is carried in the striplines (ML1, ML2) into the waveguide filter, and vice versa, and
wherein that side wall of the component (FB) which rests on the upper face of the substrate (S) has a structure (SK), **characterized in that** the component (FB) has a web (ST), which runs along the structure (SK) which can be predetermined for the corresponding filter characteristics, which web (ST) rests on the structured metallic layer (TM) on the upper face of the substrate (S) and represents a raised area of the inner edges of the structure (SK) on the component (FB).

2. Waveguide filter according to Claim 1, **characterized in that** the component (FB) is a surface mounted device.

3. Waveguide filter according to one of the preceding claims, **characterized in that** the cross section of the component (FB) is chosen in accordance with the predeterminable filter characteristics of the waveguide filter (HF).

4. Waveguide filter according to one of the preceding claims, **characterized in that** the at least one stripline (ML1, ML2) which is provided on the upper face of the substrate projects into the waveguide filter.

5. Waveguide filter according to one of the preceding claims, **characterized in that** the substrate (S) has rear-face metallization (RM) on the lower face.

6. Waveguide filter according to one of the preceding claims, **characterized in that** the component (FB) and the substrate (S) are conductively connected, in particular being soldered or conductively adhesively bonded.

7. Waveguide filter according to one of the preceding claims, **characterized in that** the component (FB) has a conductive surface.

8. Use of a waveguide filter according to one of the preceding claims in a transmitting/receiving arrangement for a communication and/or radar application.

## Revendications

1. Filtre à guide d'onde formé d'un substrat (S) qui présente sur le côté supérieur une couche métallisée structurée (TM) comprenant une ou plusieurs microbandes (ML1, ML2) pour guider des ondes électromagnétiques, la structure de la couche métallisée structurée pouvant être prédéfinie en fonction des propriétés de filtrage souhaitées du filtre à guide d'onde, et un composant (FB), le composant (FB) étant monté sur le côté supérieur du substrat (S) et une paroi latérale du filtre à guide d'onde étant formée par la couche métallisée structurée (TM) du substrat (S) et les autres parois latérales du filtre à guide d'onde par la surface intérieure du composant (FB) qui fait face au substrat (S), le filtre à guide d'onde présentant des points d'injection et de découplage pour coupler les ondes électromagnétiques guidées dans les microbandes (ML1, ML2) dans le filtre à guide d'onde et inversement et la paroi latérale du composant (FB) qui se trouve sur le côté supérieur du substrat (S) présentant une structure (SK), **caractérisé en ce que** le composant (FB) présente une nervure (ST) qui s'étend le long de la structure (SK) qui peut être prédéfinie pour les propriétés de filtrage correspondantes, laquelle repose sur la couche métallisée structurée (TM) sur le côté supérieur du substrat (S) et laquelle représente une élévation des bords intérieurs de la structure (SK) du composant (FB).

2. Filtre à guide d'onde selon la revendication 1, **caractérisé en ce que** le composant (FB) est un composant CMS.

3. Filtre à guide d'onde selon l'une des revendications précédentes, **caractérisé en ce que** la section transversale du composant (FB) est choisie en fonction des propriétés de filtrage pouvant être prédéfinies du filtre à guide d'onde (HF).

4. Filtre à guide d'onde selon l'une des revendications précédentes, **caractérisé en ce que** l'au moins un microruban (ML1, ML2) présent sur le côté supérieur du substrat dépasse à l'intérieur du filtre à guide d'onde.

5. Filtre à guide d'onde selon l'une des revendications précédentes, **caractérisé en ce que** le substrat (S) présente une métallisation de face arrière (RM) sur le côté inférieur.

6. Filtre à guide d'onde selon l'une des revendications précédentes, **caractérisé en ce que** le composant (FB) et le substrat (S) sont reliés de manière conductrice, notamment brasés ou collés de manière conductrice.

7. Filtre à guide d'onde selon l'une des revendications précédentes, **caractérisé en ce que** le composant (FB) présente une surface conductrice.

8. Utilisation d'un filtre à guide d'onde selon l'une des revendications précédentes dans un arrangement d'émission/réception d'une application de communication et/ou radar.
